# EUROPÄISCHE PATENTSCHRIFT

(11) **EP 2 220 317 B1**
(45) Veröffentlichungstag und Bekanntmachung des Hinweises auf die Patenterteilung: **06.09.2017**
(21) Anmeldenummer: 08847347.5
(22) Anmeldetag: 07.11.2008
(51) Int. Cl.: E05F 15/603, E05F 15/40

(54) **ELEKTRISCH ANGETRIEBENE DREHSÄULE FÜR FAHRZEUGE DES ÖFFENTLICHEN PERSONENVERKEHRS**
ELECTRICALLY DRIVEN ROTATABLE COLUMN FOR PUBLIC TRANSPORT VEHICLES
COLONNE ROTATIVE ENTRAINEE ELECTRIQUEMENT POUR VEHICULES DE TRANSPORT COLLECTIFS

(30) Priorität: 09.11.2007 DE 202007015770 U
(43) Veröffentlichungstag der Anmeldung: 25.08.2010
(73) Patentinhaber: Gebr. Bode GmbH & Co. KG, 34123 Kassel (DE)
(72) Erfinder: PELLEGRINI, Andreas, 34590 Wabern (DE); SCHUNKE, Andreas, 37181 Hardegsen (DE); BRAUER, Hans-Georg, 34260 Kaufungen (DE); MUELLER, Dirk, Dr., 34260 Kaufungen (DE)
(74) Vertreter: Patentanwälte Bauer Vorberg Kayser
(86) Internationale Anmeldenummer: PCT/EP2008/065177
(87) Internationale Veröffentlichungsnummer: WO 2009/060085

(56) Entgegenhaltungen:
- DE-A1- 10 015 769
- DE-A1-102004 047 314
- DE-U1-202006 013 145
- US-A1- 2007 179 006

## Beschreibung

Die Erfindung betrifft eine elektrisch angetriebene Drehsäule für Fahrzeuge des öffentlichen Personenverkehrs mit einem Antrieb, der einen elektrischen Antriebsmotor und ein Untersetzungsgetriebe aufweist, wobei ein Abtriebselement des Antriebsmotors mit einem Eingangselement des Untersetzungsgetriebes und ein Ausgangselement des Untersetzungsgetriebes mit der Ein-/Ausstiegseinrichtungen gekoppelt sind.

Derartige Ein-/Ausstiegseinrichtungen sind insbesondere Fahrgasttüren, Einstiegsrampen, Schiebetritte und dergleichen an Fahrzeugen des öffentlichen Personenverkehrs und an sich bekannt. Ein auftretendes Problem besteht darin, dass im Notfall eine Fahrgasttür manuell geöffnet werden muss oder auch ein Schiebetritt oder eine Einstiegsrampe manuell in eine bestimmte Stellung gebracht werden soll, und dies dadurch erschwert wird, dass die Antriebsvorrichtung wegen des großen Untersetzungsverhältnisses des Getriebes eine so starke Selbsthemmung besitzt, dass eine manuelle Bewegung außerordentlich stark erschwert wird. Deshalb ist im Notfall oftmals eine Entkopplung des Getriebes erforderlich. Die hierzu notwenigen Einrichtungen sind mit entsprechendem Aufwand bei der Herstellung und Montage sowie mit erhöhten Kosten verbunden. Zusätzlich benötigen übliche Antriebsvorrichtungen erheblichen Raum, was gerade bei begrenztem Raumangebot problematisch ist.

Aus der Offenlegungsschrift DE 100 15 769 A1 ist ein HIGH-TECH-Türschließer bekannt, der als Block-Anreih System ausgebildet ist. Das Block-Anreih System besteht aus einem Planetengetriebe, einem Elektromotor, einer elektrischen und einer mechanischen Bremse. Nachteilig hieran ist die Notwendigkeit zusätzlicher Bauteile zur Öffnung der Türen im Notfall.

Die Druckschrift US 2007/0179006 A1 offenbart eine Antriebseinheit mit einem Antriebsmotor und einer Bremsvorrichtung für ein verstellbares Funktionselement. Nachteilig hieran ist die Notwendigkeit eines zusätzlichen Bauteils zur Öffnung der Türen.

Die Offenlegungsschrift DE 10 2004 047 314 A1 zeigt einen Antrieb zum Schwenken einer Tür oder Klappe eines Kraftfahrzeugs mit einem Elektromotor, durch dessen Antriebswelle über eine Eingangswelle und eine Ausgangswelle einer Kupplung und ein Getriebe die Tür oder Klappe um eine Schwenkachse schwenkbar antreibbar ist. Dabei ist die Drehbewegung der Antriebswelle durch eine Bremse bremsbar. Nachteilig hieran ist für die Verwendung im öffentlichen Personenverkehr, dass die Tür oder Klappe manuell geöffnet werden kann, auch wenn die Bremse geschlossen ist. Somit besteht das Risiko, dass die Türen eines Fahrzeugs des öffentlichen Personenverkehrs auch während der Fahrt geöffnet werden können.

Der Erfindung liegt die Aufgabe zugrunde, eine Antriebsvorrichtung mit den eingangs angegebenen Merkmalen so auszubilden, dass im Notfall eine manuelle Betätigung möglich ist. Insbesondere soll die Antriebsvorrichtung kompakt aufgebaut sein und wenig Raum beanspruchen. Die Herstellung und die Installation sollen kostengünstig möglich sein.

Diese Aufgabe wird erfindungsgemäß durch eine elektrisch angetriebe Drehsäule mit den Merkmalen des Anspruchs 1 gelöst.

Ein Grundgedanke der Erfindung besteht darin, einen nicht selbsthemmenden Antrieb bzw. ein nicht selbsthemmendes Untersetzungsgetriebe vorzusehen und die Blockade nicht durch den Antrieb bzw. das Getriebe, sondern durch eine Blockierungsvorrichtung vorzusehen. Eine manuelle Betätigung der Ein-/Ausstiegseinrichtungen ist aufgrund der geringen Selbsthemmung im Notfall stets gewährleistet, es muss dazu lediglich die Blockierungswirkung der Blockierungseinrichtung aufgehoben werden. Dies führt zu einem hohen Maß an Sicherheit.

Da eine Selbsthemmung des Antriebs bzw. des Getriebes nicht gegeben ist, ist eine zusätzliche Blockade des Antriebs zwingend erforderlich. Erfindungsgemäß weist die Drehsäule eine so genannte High-Active-Bremse auf. Eine solche Bremse ist auch bekannt unter dem Begriff Ankerkraftbremse und ist im bestromtem Zustand aktiv und die Tür ist in dieser Position fixiert. Zu diesem Zweck ist die Einstiegstür mit einer externen Verriegelungseinrichtung versehen, um bei einem länger abgestellten Fahrzeug den Einstieg zu verriegeln. Dies kann zum Beispiel durch ein fernbedienbares Zentralverriegelungsschloss erfolgen. Bei einem für einen kürzeren Zeitraum abgestellten Fahrzeug kann die Verriegelung der Tür durch eine verzögerte Abschaltung der Versorgungsspannung ohne externe Verriegelung erfolgen. Dabei wird die Bremse für diesen Zeitraum weiterhin bestromt.

Eine solche Kombination der beschriebenen Drehsäule mit einer High-Active-Bremse hat den großen Vorteil, dass eine mechanische Notentriegelung zum Beispiel über Bowdenzug nicht mehr erforderlich ist. Die Notentriegelung erfolgt über einen Öffnerkontakt in der Ankersteuerleitung für die Bremse. Die Rückstellung der Notentriegelung kann zentral oder auch dezentral mit einfachen Mitteln erfolgen. Die dezentrale Rückstellung der Notentriegelung kann zum Beispiel über eine externe Relaisstellung erfolgen.

Als Getriebe ist ein Planetengetriebe gut geeignet.

Weiterhin kann das Ausgangselement des Untersetzungsgetriebes mit einer Hub-Dreheinheit verbunden sein, eine an sich bekannte Komponente, die insbesondere bei Außenschwenktüren eingesetzt wird. Über den Türhub erfolgt dabei eine formschlüssige Verbindung des Türblattes mit dem Türportal über Schließkeile.

Die gesamte erfindungsgemäße elektrisch angetriebene Drehsäule ist vorteilhafterweise als Kompaktantrieb aufgebaut, in dem der elektrische Antriebsmotor und das Untersetzungsgetriebe axial hintereinander innerhalb eines rohrförmigen Gehäuses angeordnet sind. Diese schlanke Bauform des Antriebs erlaubt es, ihn optisch ansprechend z.B. an jeder Stelle der ebenso rohrförmig ausgeführten Türdrehsäule zu integrieren. Es ist somit einfach möglich, den Antrieb je nach Fahrzeuggegebenheiten und Anschlussmöglichkeiten zu platzieren, wodurch am bisher üblichen Platz für Türantriebe, z.B. im Dachbereich, Bauraum für andere Komponenten geschaffen wird.

Erfindungsgemäß kann weiterhin eine Drehwegerfassung vorgesehen sein. Diese erfolgt vorteilhafterweise über einen Inkremental- oder einen Absolutwertgeber direkt auf der Motorwelle des Antriebsmotors oder einer Abtriebswelle für die Ein-/Ausstiegseinrichtung. Wird die Antriebsvorrichtung beispielsweise für eine Fahrgasttür verwendet, kann die Drehwegerfassung über Abtriebswelle für eine Drehsäulenanbindung erfolgen.

Die Erfassung des Drehweges über die Abtriebswelle hat den Vorteil, dass ebentuelle Materialbrüche innerhalb des Antriebs erkannt und bei einer ungewollten Türöffnung gemeldet werden können.

Im Folgenden werden zwei Ausführungsbeispiele für eine Antriebsvorrichtung nach der Erfindung anhand der beigefügten Zeichnungen näher erläutert.

Die Figuren zeigen eine als Kompaktantrieb aufgebaute Antriebsvorrichtung 20, beispielsweise für eine Fahrgasttür, bei der innerhalb eines schlanken, rohrförmig ausgebildeten Gehäuses 22 in axialer Richtung hintereinander ein elektrischer Antriebsmotor 24 und ein Untersetzungsgetriebe 26, dargestellt als dreiteiliges Planetengetriebe, angeordnet sind. An den Antriebsmotor 24 schließt sich eine Bremse 28 an, die ebenfalls innerhalb des Gehäuses 22 untergebracht ist. Weiterhin sind elektrische Anschlüsse 30 des Antriebsmotors 24 gezeigt. Das Untersetzungsgetriebe 26 ist nicht selbsthemmend ausgeführt.

Die Antriebsvorrichtung 20 ist in einer nicht dargestellten Drehsäule untergebracht.

Ein nicht erkennbares Abtriebselement des Antriebsmotors 24 ist mit einem ebenfalls nicht erkennbaren Eingangselement des Untersetzungsgetriebes 26 verbunden, dessen Ausgangselement 32 mit einem Eingangselement oder einer Betätigungseinrichtung einer nicht gezeigten Ein-/Ausstiegseinrichtung verbunden ist. Das Ausgangselement 32 kann z.B. an eine bekannte Hub-Dreheinheit angeschlossen sein, deren Ausgangselement mit den Betätigungsvorrichtungen für die Ein-/Ausstiegseinrichtung, beispielsweise einer Fahrgasttür verbunden ist.

Weiterhin ist am Ausgangselement 32 des Untersetzungsgetriebes 26 eine Vorrichtung 34 angeordnet, mittels der der Drehweg der Antriebseinheit 20erfassbar ist. Diese Vorrichtung zur Drehwegerfassung kann beispielsweise als Absolutwertgeber, aber auch als Inkrementalgeber ausgebildet sein.

Weiterhin ist eine Momentabstützungsvorrichtung 40 zur Kopplung der Antriebsvorrichtung 20 dargestellt, welche mit nicht dargestellten Komponenten mit dem Fahrzeug verbunden ist.

Sämtliche elektrische Anschlusselemente 30 und mechanische Anschlusselemente 31 (Bowdenzug zur manuellen Entriegelung der Bremse) sind gemäß Fig. 2 innerhalb des Gehäuses 22 angeordnet.

Im Bereich des Ausgangselementes 32 kann weiterhin ein Sensor, z.B. ein Näherungsschalter, zur Huberfassung der Hub-Dreheinheit angeordnet sein.

Das vom Antriebsmotor 24 erzeugte Drehmoment wird über das Untersetzungsgetriebe 26 auf das Ausgangselement 32 übertragen. Im Notfall muss lediglich die Bremse 28 gelöst werden, wonach die manuelle Betätigung der Fahrgasttür aufgrund der fehlenden Selbsthemmung des Untersetzungsgetriebes 26 ohne weiteres möglich ist.

Zusätzlich zur Bremse 28 kann zur Verriegelung auch eine Kurzschlussvorrichtung vorgesehen sein, die die Motorwicklungen des Antriebsmotors 24 zur Verriegelung kurzschließt.

Die Erfindung ist nicht auf das beschriebene Ausführungsbeispiel beschränkt, sondern umfasst auch weitere sinnvolle Ausführungsmöglichkeiten im Schutzbereich der geltenden Ansprüche.

## Patentansprüche

1. Elektrisch angetriebene Drehsäule für Fahrzeuge des öffentlichen Personenverkehrs mit einer Antriebsvorrichtung (20), die einen elektrischen Antriebsmotor (24) und ein Untersetzungsgetriebe (26) aufweist, wobei ein Abtriebselement des Antriebsmotors mit einem Eingangselement des Untersetzungsgetriebes (26) und ein Ausgangselement (32) des Untersetzungsgetriebes (26) mit der Ein-/Ausstiegseinrichtungen gekoppelt sind, wobei die Antriebsvorrichtung (20) einen Aufbau als Kompaktantrieb, in dem der elektrische Antriebsmotor (24) und das Untersetzungsgetriebe (26) axial hintereinander innerhalb eines rohrförmigen Gehäuses (22) angeordnet sind, ein nicht selbsthemmendes Untersetzungsgetriebe und eine zusätzliche Blockierungsvorrichtung zum Blockieren des Antriebs aufweist, **dadurch gekennzeichnet, dass** die Antriebsvorrichtung (20) innerhalb der Drehsäule angeordnet ist, wobei die Blockierungsvorrichtung durch eine High-Active-Bremse gebildet ist.

2. Drehsäule nach Anspruch 1, **dadurch gekennzeichnet, dass** das Untersetzungsgetriebe (26) als Planetengetriebe ausgebildet ist.

3. Drehsäule nach Anspruch 1 oder 2, **dadurch gekennzeichnet, dass** eine Drehwegerfassungsvorrichtung (34) zur Erfassung des Drehwegs der Antriebseinheit (20) vorgesehen ist.

4. Drehsäule nach Anspruch 3, **dadurch gekennzeichnet, dass** das Ausgangselement (32) eine Abtriebswelle ist, deren Drehweg durch die Drehwegerfassungsvorrichtung (34) erfasst wird.

5. Drehsäule nach einem der Ansprüche 1 bis 4, **dadurch gekennzeichnet, dass** das Ausgangselement (32) mit einer Hub-Dreheinheit verbunden ist.

6. Drehsäule nach einem der Ansprüche 1 bis 5, **dadurch gekennzeichnet, dass** alle elektrischen Anschlusselemente (30) und mechanischen Anschlusselemente (31) innerhalb der Antriebseinheit (20) angeordnet sind.

## Claims

1. An electrically driven rotary post for public transport vehicles, comprising a drive apparatus (20) having an electric drive motor (24) and a reduction gear unit (26), wherein a driven element of the drive motor is coupled with an input element of the reduction gear unit (26) and an output element (32) of the reduction gear unit (26) is coupled with the boarding/deboarding devices, wherein the drive apparatus (20) has a compact drive structure, in which the electric drive motor (24) and the reduction gear unit (26) are disposed axially one behind the other within a tubular housing (22), a non-self-locking reduction gear unit and an additional blocking device for blocking the drive, **characterized in that** the drive apparatus (20) is disposed within the rotary post, wherein the blocking device is formed by a high active brake.

2. The rotary post according to claim 1, **characterized in that** the reduction gear unit (26) is configured as a planetary gear unit.

3. The rotary post according to claim 1 or 2, **characterized in that** a rotary travel detection device (34) for detecting the rotary travel of the drive unit (20) is provided.

4. The rotary post according to claim 3, **characterized in that** the output element (32) is a driven shaft, the rotary travel of which is detected by the rotary travel detection device (34).

5. The rotary post according to any one of the claims 1 to 4, **characterized in that** the output element (32) is connected to a lift-and-turn unit.

6. The rotary post according to any one of the claims 1 to 5, **characterized in that** all electrical connector elements (30) and mechanical connector elements (31) are disposed within the drive unit (20).

## Revendications

1. Colonne rotative entraînée électriquement pour des véhicules du transport en commun, comprenant un dispositif d'entraînement (20) qui présente un moteur d'entraînement électrique (24) et un démultiplicateur (26), dans laquelle un élément de sortie du moteur d'entraînement est accouplé à un élément d'entrée du démultiplicateur (26) et un élément de sortie (32) du démultiplicateur (26) est accouplé au dispositif d'accès/de descente, dans laquelle le dispositif d'entraînement (20) présente une construction en tant qu'entraînement compact dans lequel le moteur d'entraînement électrique (24) et le démultiplicateur (26) sont disposés axialement l'un derrière l'autre à l'intérieur d'un boîtier tubulaire (22), un démultiplicateur non autobloquant et un dispositif de blocage supplémentaire destiné à bloquer l'entraînement, **caractérisée par le fait que** le dispositif d'entraînement (20) est disposé à l'intérieur de la colonne rotative, le dispositif de blocage étant formé par un frein de haute activité.

2. Colonne rotative selon la revendication 1, **caractérisée par le fait que** le démultiplicateur (26) est réalisé en tant qu'engrenage planétaire.

3. Colonne rotative selon la revendication 1 ou 2, **caractérisée par le fait qu'**un dispositif de détection de déplacement rotatif (34) destiné à détecter le déplacement rotatif de l'unité d'entraînement (20) est prévu.

4. Colonne rotative selon la revendication 3, **caractérisée par le fait que** ledit élément de sortie (32) est un arbre de sortie dont le déplacement rotatif est détecté par le dispositif de détection de déplacement rotatif (34).

5. Colonne rotative selon l'une quelconque des revendications 1 à 4, **caractérisée par le fait que** ledit élément de sortie (32) est relié à une unité rotative élévatrice.

6. Colonne rotative selon l'une quelconque des revendications 1 à 5, **caractérisée par le fait que** l'ensemble des éléments de raccordement électriques (30) et des éléments de raccordement mécaniques (31) sont disposés à l'intérieur de l'unité d'entraînement (20).
